# EUROPÄISCHE PATENTSCHRIFT

(11) **EP 0 981 447 B1**
(45) Veröffentlichungstag und Bekanntmachung des Hinweises auf die Patenterteilung: **28.11.2001**
(21) Anmeldenummer: 98934752.1
(22) Anmeldetag: 20.05.1998
(51) Int. Cl.: B41F 35/00

(54) **VERFAHREN UND VORRICHTUNG ZUM REINIGEN VON LEITWALZEN IN EINER ROLLENROTATIONSDRUCKMASCHINE**
METHOD AND DEVICE FOR CLEANING GUIDE ROLLERS IN A WEB-FED ROTARY PRESS
PROCEDE ET DISPOSITIF POUR LE NETTOYAGE DE ROULEAUX-GUIDES DANS UNE MACHINE A IMPRIMER ROTATIVE

(30) Priorität: 21.05.1997 DE 19721213
(43) Veröffentlichungstag der Anmeldung: 01.03.2000
(73) Patentinhaber: Koenig & Bauer Aktiengesellschaft, 97080 Würzburg (DE)
(72) Erfinder: HARTMANN, Manfred, Wolfgang, D-97725 Elfershausen (DE); MICHALIK, Horst, Bernhard, D-97204 Höchberg (DE)
(86) Internationale Anmeldenummer: DE9801383
(87) Internationale Veröffentlichungsnummer: WO9852760

(56) Entgegenhaltungen:
- EP-A- 0 423 093
- DE-A- 3 714 143
- PATENT ABSTRACTS OF JAPAN vol. 013, no. 214 (M-827), 18.Mai 1989 & JP 01 031641 A (HAMADA INSATSUKI SEIZOSHO:KK), 1.Februar 1989,

## Beschreibung

Die Erfindung betrifft ein Verfahren und eine Vorrichtung zum Reinigen von Leitwalzen entsprechend dem Oberbegriff der Ansprüche 1 und 6.

Durch die DE 37 14 143 C2 ist eine Vorrichtung zum Reinigen von Papierleitwalzen einer Rollenrotationsdruckmaschine bekannt. Mittels dieser Vorrichtung wird bei Druckabstellung eine laufende Papierbahn zeitweise mit einer Reinigungsflüssigkeit benetzt, welche nachfolgend auf die Papierleitwalzen übertragen und anschließend zusammen mit den von den Papierleitwalzen gelösten Farbresten mittels einem nachfolgenden, nicht mit Lösungsmittel benetzten Teil der Papierbahn wieder entfernt wird. Die Papierbahn hat dabei eine andere Geschwindigkeit als die Umfangsgeschwindigkeit der Papierleitwalze. Diese Differenzgeschwindigkeit wird dabei mittels auf die Papierleitwalze wirkende Antriebsmotoren erzielt.

Die DE 44 27 816 A1 beschreibt ein Verfahren zur Reinigung von Zylindern in einer Bogenrotationsdruckmaschine. Dabei werden Verschmutzungen des Bogens zur Steuerung der Reinigung verwendet.

Die EP 04 23 093 A2 offenbart ein Verfahren und eine Vorrichtung zum Reinigen von Leitwalzen in einer Rollenrotationsdruckmaschine. Dabei wird eine Materialbahn mit Reinigungsmittel angefeuchtet. Zur Reinigung werden die Leitwalzen gebremst.

Die JP-A-01-031641 offenbart eine Vorrichtung zum Reinigen von Walzen in einer Rollenrotationsdruckmaschine. Hierbei wird die Materialbahn zusätzlich mit einem Reinigungsstoff versehen und zur Steuerung der Reinigungsvorgänge, z. B. zum Auftrag der Reinigungsflüssigkeit, werden Anfang und Ende des Reinigungsstoffes mittels eines Sensors detektiert.

Der Erfindung liegt die Aufgabe zugrunde, ein Verfahren sowie eine Vorrichtung zum Reinigen von Leitwalzen zu schaffen.

Diese Aufgabe wird verfahrensmäßig erfindungsgemäß durch die Merkmale der Ansprüche 1 und 6 gelöst.

Die mit der Erfindung erzielbaren Vorteile bestehen insbesondere darin, daß während des Durchlaufes der Papierbahn die Leitwalzen gereinigt werden, ohne daß vorher eine Weglängenberechnung zwischen den Leitwalzen des speziellen Papierbahnweges und eine Speicherung dieser Strecke in einem Rechner erfolgen muß. Es brauchen keine Papierführungspläne erstellt werden. Somit wird auch verhindert, daß solche Leitwalzen abgebremst werden, die vorher nicht mit Reinigungsflüssigkeit benetzt worden sind, was ansonsten zum Papierbahnbruch führen kann.

Ein Ausführungsbeispiel der Erfindung ist in der Zeichnung dargestellt und wird im folgenden näher beschrieben. Es zeigen:
- Fig. 1: die schematische Darstellung einer Vorrichtung zum Aufbringen einer Information und einer Vorrichtung zum Aufbringen von Reinigungsflüssigkeit auf eine Materialbahn;
- Fig. 2: die schematische Darstellung einer auf eine Leitwalze wirkenden Einrichtung zur Erzeugung einer Differenzgeschwindigkeit mit Lesegerät.

Eine zwischen einem Rollenwechsler und Druckwerken einer Rollenrotationsdruckmaschine befindliche Materialbahn 1, z. B. Papierbahn 1 wird in Produktionsrichtung A verlaufend über z. B. seitengestellfest gelagerte, drehbare Leitwalzen 2; 3 geführt. Zwischen den Leitwalzen 2; 3 ist ein Ausgabegerät 4 angeordnet, welches nach Erhalt eines Steuerimpulses eine lesbare Information, z. B. zweispurige Signalinformation 6; 7 ausgibt. Diese Information, z. B. Signalinformation 6; 7 kann aus einer gelochten Information bestehen, welche von einer am Umfang Lochstempel 8; 9 aufweisenden Walze 11 in die Papierbahn 1 in Abständen b längs der Papierbahn 1 eingebracht werden, wobei die erste Walze 11 gegen eine am Umfang Löcher 12; 13 aufweisende zweite Walze 14 arbeitet.
Diese Walzen 11; 14 können durch Reibung mitlaufen oder durch einen nichtdargestellten Antrieb angetrieben werden.

Die Lochstempel 8; 9 der Walze 11 können einzeln oder zusammen über den Umfang der Walze 11 hinausragend elektrisch aus- und eingefahren werden, z. B. mittels eines übertragers 16, der über eine Leitung 17 mit einer Steuereinrichtung 18 verbunden ist. Dieser übertrager 16 überträgt Steuerbefehle und Energie.

Das Ausgabegerät 4 kann auch mit Mitteln der Lasertechnik Informationen 6; 7 in die Materialbahn 1 einbringen.

Das Ausgabegerät 4 in einer anderen, nicht dargestellten Ausführungsform kann auch Strichcodes (Barcode) auftragen, z. B. mittels Ink-Jet-Verfahren.

In Produktionsrichtung A gesehen, ist nach dem Ausgabegerät 4 eine Einrichtung 19 zum Auftragen von Reinigungsmittel 22 angeordnet, welche sich z. B. in Form einer Düsenleiste quer über die Papierbahnbreite erstreckt. Die Düsenleiste weist nebeneinander angeordnete, Reinigungsmittel 22 auftragende Düsen 21 auf. Die Düsen 21 werden z. B. elektromagnetisch betätigt und sind über Leitungen 23 mit der Steuereinrichtung 18 verbunden.

Eine andere, nicht dargestellte Art einer Einrichtung 19 zum Auftrag von Reinigungsmittel 22 kann auch aus einer in einem Vorratsbehälter befindlichen Tauchwalze mit Rakeleinrichtung und einer an die Papierbahn 1 abstellbaren Auftragswalze bestehen.

In Produktionsrichtung A gesehen, ist vor der Einrichtung 19 zum Auftragen von Reinigungsmittel 22 ein Lesegerät 24 angeordnet, welches über eine Leitung 26 mit der Steuereinrichtung 18 verbunden ist (Fig. 1).

Einer zu reinigenden Leitwalze 27 oder einer Gruppe von Leitwalzen ist eine Einrichtung 28 zur Erzeugung einer Differenzgeschwindigkeit zwischen Leitwalzen 27 und Materialbahn 1 zugeordnet.

Diese Einrichtung 28 kann aus einer auf die Leitwalze 27 bzw. auf deren Walzenzapfen 29 wirkenden, über eine Steuereinrichtung 31 und eine Leitung 32, z. B. magnetisch, pneumatisch oder hydraulisch betätigbaren Reibungsbremse bestehen.

Statt einer Reibungsbremse kann auch ein auf den Walzenzapfen 29 wirkender, nicht dargestellter Antriebsmotor eingesetzt werden, welcher während des Reinigungsvorganges eine Differenz von Umfangsgeschwindigkeit der Leitwalze 27 zur Transportgeschwindigkeit der Materialbahn 1 erzeugt.

In Produktionsrichtung A gesehen, ist vor der Einrichtung 28 ein Lesegerät 33 angeordnet, welches über eine Leitung 34 mit einer Steuereinrichtung 31 verbunden ist. Die Steuergeräte 18; 31 sind mittels Leitungen 36 untereinander ggf. noch mit einer zentralen Rechnereinheit verbunden (Fig. 2).

Erfindungsgemäß wird beim Reinigen von Leitwalzen 27 wie folgt verfahren:

Durch einen von einer zentralen Stelle, z. B. einer zentralen Rechnereinheit aus eingegebenen Steuerbefehl wird der Reinigungsvorgang gestartet. Die Lochstempel 8; 9 der ersten Walze 11 des Ausgabegerätes 4 sind ausgefahren und bringen zweispurige Signalinformation 6; 7 im Abstand b, z. B. von 150 mm auf die Papierbahn 1. Die Signalinformation 6 ist z. B. zur Inbetriebnahme der Einrichtung 19 und zum Auftragen von Reinigungsmittel und die Signalinformation 7 ist z. B. zur Inbetriebnahme der Einrichtung 28 zum Erzeugen einer Differenzgeschwindigkeit vorgesehen. Die Signalinformation legt die Lage des Reinigungsmittels 22 auf der Materialbahn 1 fest. Vom Lesegerät 24 der Einrichtung 19 zum Auftragen werden in Abhängigkeit der Signalinformation 6 die Düsen 21 betätigt, welche die Reinigungsmittel 22 auf die Papierbahn 1 aufbringen (Fig. 1). Sobald nachfolgend die erste Signalinformation 7 das Lesegerät 33 erreicht, wird die Einrichtung 28 zum Erzeugen einer Differenzgeschwindigkeit eingeschaltet und eine Differenzgeschwindigkeit der Mantelfläche der Leitwalze 27 zur Materialbahn 1 erzeugt (Fig. 2). Z. B. wird eine maximale Differenzgeschwindigkeit erzeugt, d. h. die Leitwalze 27 wird kurzzeitig bis zum Stillstand abgebremst. Nachfolgend erfolgt wiederum ein Lösen der Bremseinrichtung usw.

Dabei wird Reinigungsmittel 22 auf die Leitwalze 27 aufgebracht, welches nachfolgend zusammen mit den Farbresten durch ein nicht mit Reinigungsmittel benetztes Stück der Papierbahn 1 wieder entfernt wird. Soll die Papierbahn 1 nicht mehr benetzt werden, so wird die für das Sprühen zuständige Signalinformation 6 nicht ausgegeben.

Auf diese Weise wird jede von der Papierbahn 1 "durchfahrene" Leitwalze 27 gesäubert.

Eine Einschaltdauer der Einrichtung 19 sowie der Einrichtung 28 kann nach jedem von der Signalinformation 6; 7 ausgelösten Einschaltimpuls mittels eines Zeitgliedes verlängerbar sein.

Es ist auch möglich, mehrere aufeinanderfolgende Reinigungszyklen durchzuführen.

In einem zweiten, nicht dargestellten Ausführungsbeispiel fragt ein Sensor, z. B. das Lesegerät 33, das Reinigungsmittel 22 direkt auf der Materialbahn 1 ab. Dieser Sensor 33 kann z. B. nach kapazitiven, optischen oder feuchteempfindlichen Verfahren arbeiten.

Mittels dieses Sensors 33 wird also die Lage des mit Reinigungsmittel benetzten Bereiches der Materialbahn 1 erfaßt.

Ein Ausgangssignal dieses Sensors 33 wird zur Steuerung des Reinigungsvorganges der Leitwalze 27 oder einer Gruppe von Leitwalzen verwendet. Insbesondere wird in Abhängigkeit des Ausgangssignals dieses Sensors 33 eine Differenzgeschwindigkeit zwischen der Mantelfläche der Leitwalze 27 und der Materialbahn erzeugt.

Der zur Reinigung verwendete Abschnitt der Materialbahn 1 ist vorzugsweise ein Teil des Bedruckstoffes.

### Bezugszeichenliste

- 1: Papierbahn, Materialbahn
- 2: Leitwalze
- 3: Leitwalze
- 4: Ausgabegerät
- 5: -
- 6: Signalinformation, Information
- 7: Signalinformation, Information
- 8: Lochstempel
- 9: Lochstempel
- 10: -
- 11: Walze, erste (8; 9)
- 12: Loch (14)
- 13: Loch (14)
- 14: Walze, zweite (12; 13)
- 15: -
- 16: übertrager
- 17: Leitung
- 18: Steuereinrichtung
- 19: Einrichtung
- 20: -
- 21: Düse (19)
- 22: Reinigungsmittel
- 23: Leitung (21)
- 24: Lesegerät
- 25: -
- 26: Leitung (24)
- 27: Leitwalze
- 28: Einrichtung
- 29: Walzenzapfen (27)
- 30: -
- 31: Steuereinrichtung
- 32: Leitung (28)
- 33: Lesegerät (28), Sensor
- 34: Leitung (33)
- 35: -
- 36: Leitung (18; 31)

- A: Produktionsrichtung (1)
- B: Abstand (6, 6; 7, 7)

## Patentansprüche

1. Verfahren zum Reinigen von Leitwalzen (27) in einer Rollenrotationsdruckmaschine, mittels einer Materialbahn (1), **dadurch gekennzeichnet, daß** die Materialbahn (1) mit mindestens einer Information (6; 7) versehen wird, daß diese Information (6; 7) mittels eines Sensors (33) zur Steuerung der Reinigung erfaßt wird und daß als Information (6; 7) mindestens ein Strichcode oder Lochcode verwendet wird.

2. Verfahren nach Anspruch 1, **dadurch gekennzeichnet, daß** mittels der Information (6; 7) eine Lage des Reinigungsmittels (22) auf der Materialbahn (1) festgelegt wird.

3. Verfahren nach Anspruch 1, **dadurch gekennzeichnet, daß** aufgrund dieser Information (6; 7) eine Einrichtung (19) zum Auftragen von Reinigungsmittel gestartet wird.

4. Verfahren nach Anspruch 1, **dadurch gekennzeichnet, daß** aufgrund dieser Information (6; 7) eine Differenzgeschwindigkeit zwischen Materialbahn (1) und zu reinigender Leitwalze (27) ausgelöst wird.

5. Verfahren nach Anspruch 4, **dadurch gekennzeichnet, daß** mittels eines Zeitgliedes eine Einschaltdauer der Differenzgeschwindigkeit verlängert wird.

6. Vorrichtung zum Reinigen von Leitwalzen (27) in einer Rollenrotationsdruckmaschine mittels einer direkt mit Reinigungsmittel benetzten Materialbahn (1), **dadurch gekennzeichnet, daß** mindestens eine Information (6; 7) zur Steuerung der Reinigung auf oder in der Materialbahn (1) angeordnet ist, daß die Information (6; 7) als Strichcode oder Lochcode ausgebildet ist und daß einer Leitwalze (27) oder einer Gruppe von Leitwalzen (27) ein Lesegerät (24; 33) zum Erfassen der Information (6; 7) zugeordnet ist.

7. Vorrichtung nach Anspruch 6, **dadurch gekennzeichnet, daß** der Leitwalze (27) oder der Gruppe von Leitwalzen (27) eine mittels des Lesegerätes (33) angesteuerte Einrichtung (28) zur Erzeugung einer Differenzgeschwindigkeit zwischen Materialbahn (1) und Leitwalze (27) zugeordnet ist.

8. Vorrichtung nach Anspruch 7, **dadurch gekennzeichnet, daß** die Einrichtung (28) zur Erzeugung einer Differenzgeschwindigkeit als Reibungsbremse ausgebildet ist.

9. Vorrichtung nach Anspruch 7, **dadurch gekennzeichnet, daß** die Einrichtung (28) zur Erzeugung einer Differenzgeschwindigkeit als Motor ausgebildet ist.

10. Vorrichtung nach Anspruch 6, **dadurch gekennzeichnet, daß** der Leitwalze (27) oder der Gruppe von Leitwalzen eine mittels des Lesegerätes (24) angesteuerte Einrichtung (19) zum Auftragen von Reinigungsmittel (22) zugeordnet ist.

11. Vorrichtung nach Anspruch 10, **dadurch gekennzeichnet, daß** die Einrichtung (19) zum Auftragen von Reinigungsmittel (22) aus einem quer zur Produktionsrichtung (A) verlaufenden, Sprühdüsen (22) aufweisenden Sprühbalken besteht.

12. Vorrichtung nach Anspruch 10, **dadurch gekennzeichnet, daß** die Einrichtung (19) zum Auftragen von Reinigungsmittel (22) aus einer in einem Reinigungsmittel-Vorratsbehälter befindlichen Tauchwalze mit Rakel und einer an die Papierbahn (1) verschwenkbaren Auftragswalze besteht.

## Claims

1. Method for the cleaning of guide rollers (27) in a web-fed rotary printing machine by means of a material web (1), **characterized in that** the material web (1) is provided with at least one information item (6; 7), **in that** this information item (6; 7) 5 is detected by means of a sensor (33) for controlling the cleaning, and **in that** the information item (6; 7) used is at least one bar code or hole code.

2. Method according to Claim 1, **characterized in that** a position of the cleaning agent (22) on the material web (1) is determined by means of the information item (6; 7).

3. Method according to Claim 1, **characterized in that** a device (19) for the application of cleaning agent is started by means of this information item (6; 7).

4. Method according to Claim 1, **characterized in that** a differential speed between 15 the material web (1) and the guide roller (27) to be cleaned is triggered by means of this information item (6; 7).

5. Method according to Claim 4, **characterized in that** an operating period for the differential speed is extended by means of a timer.

6. Apparatus for the cleaning of guide rollers (27) in a web-fed rotary printing machine by means of a material web (1) wetted directly with cleaning agent, **characterized in that** at least one information item (6; 7) is arranged on or in the material web (1) for controlling the cleaning, **in that** the information item (6; 7) is in the form of a bar code or hole code, and **in that** a reader (24; 33) for detecting the information item (6; 7) is assigned to a guide roller (27) or a group of guide rollers (27).

7. Apparatus according to Claim 6, **characterized in that** the guide roller (27) or the group of guide rollers (27) is assigned a device (28), activated by means of the reader (33), for generating a differential speed between the material web (1) and 10 the guide roller (27).

8. Apparatus according to Claim 7, **characterized in that** the device (28) for generating a differential speed is designed as a friction brake.

9. Apparatus according to Claim 7, **characterized in that** the device (28) for generating a differential speed is designed as a motor.

10. Apparatus according to Claim 6, **characterized in that** the guide roller (27) or the group of guide rollers is assigned a device (19), activated by means of the reader (24), for the application of cleaning agent (22).

11. Apparatus according to Claim 10, **characterized in that** the device (19) for the application of cleaning agent (22) consists of a spray bank running transversely to the production direction (A) and having spray nozzles (22).

12. Apparatus according to Claim 10, **characterized in that** the device (19) for the application of cleaning agent (22) consists of a dipping roller located in a cleaning-agent reservoir and having a doctor blade and of an applicator roller capable of being pivoted onto the paper web (1).

## Revendications

1. Procédé de nettoyage de rouleaux-guides (27) dans une machine à imprimer rotative à rouleaux, au moyen d'une bande de matériau (1), **caractérisé en ce que** la bande de matériau (1) est munie d'au moins une information (6; 7), **en ce que** cette information (6; 7) est appréhendée au moyen d'un capteur (33) pour commander le processus de nettoyage, et **en ce que**, à titre d'information (6; 7), est utilisé au moins un code barre ou un code à trou.

2. Procédé selon la revendication 1, **caractérisé en ce qu'**une couche du produit de nettoyage (22) est fixée sur la bande de papier (1) à l'aide de l'information (6; 7).

3. Procédé selon la revendication 1, **caractérisé en ce que**, en se basant sur cette information (6; 7), un dispositif (19) d'application de produit de nettoyage est démarré.

4. Procédé selon la revendication 1, **caractérisé en ce que**, en se basant sur cette information (6; 7), une vitesse différentielle entre la bande de matériau (1) et le rouleau guide (27) à nettoyer est déclenchée.

5. Procédé selon la revendication 4, **caractérisé en ce que**, au moyen d'un organe temporisateur, une durée de mise en oeuvre de la vitesse différentielle est prolongée.

6. Dispositif de nettoyage de rouleaux-guides (27) dans une machine à imprimer rotative à rouleaux, au moyen d'une bande de matériau (1) garnie directement avec un produit de nettoyage, **caractérisé en ce qu'**au moins une information (6; 7), destinée à la commande du processus de nettoyage, est disposée sur ou dans la bande de matériau (1), **en ce que** l'information (6; 7) est réalisée sous la forme de code barre ou de code à trou, et **en ce qu'**à un rouleau-guide (27) ou à un groupe de rouleaux-guides (27) est associé un appareil de lecture (24; 33) pour appréhender l'information (6; 7).

7. Dispositif selon la revendication 6, **caractérisé en ce qu'**au rouleau-guide (27) ou au groupe de rouleaux-guides (27) est associé un dispositif (28) commandé au moyen de l'appareil de lecture (33), pour générer une vitesse différentielle entre la bande de matériau (1) et le rouleau-guide (27).

8. Dispositif selon la revendication 7, **caractérisé en ce que** le dispositif (28) pour générer une vitesse différentielle est réalisée sous la forme de frein à frottement.

9. Dispositif selon la revendication 7, **caractérisé en ce que** le dispositif (28) devant générer une vitesse différentielle est réalisée sous la forme de moteur.

10. Dispositif selon la revendication 6, **caractérisé en ce qu'**au rouleau-guide (27) ou au groupe de rouleaux-guides est associé un dispositif (19) commandé à l'aide de l'appareil de lecture (24), pour appliquer du produit de nettoyage (22).

11. Dispositif selon la revendication 10, **caractérisé en ce que** le dispositif (19) d'application de produit de nettoyage est constitué d'une poutre de pulvérisation présentant des buses de pulvérisation (22), s'étendant transversalement par rapport à la direction de production (A).

12. Dispositif selon la revendication 10, **caractérisé en ce que** le dispositif (19) pour l'application de produit de nettoyage est constitué d'un rouleau plongeur se trouvant dans un réservoir de réserve de produits de nettoyage, rouleau muni d'une racle et d'un rouleau applicateur, susceptible d'être amené par pivotement sur la bande de papier (1).
